# EUROPÄISCHE PATENTSCHRIFT

(11) **EP 2 879 542 B1**
(45) Veröffentlichungstag und Bekanntmachung des Hinweises auf die Patenterteilung: **03.03.2021**
(21) Anmeldenummer: 13742443.8
(22) Anmeldetag: 26.07.2013
(51) Int. Cl.: A44C 21/00

(54) **VERFAHREN ZUM PRÜFEN DER MÜNZE**
METHOD FOR TESTING THE COIN
PROCÉDÉ PERMETTANT DE VÉRIFIER CETTE PIÈCE DE MONNAIE

(30) Priorität: 30.07.2012 DE 102012014958
(43) Veröffentlichungstag der Anmeldung: 10.06.2015
(73) Patentinhaber: Crane Payment Innovations Ltd., Royton Oldham OL2 6JZ (GB)
(72) Erfinder: MEYER-STEFFENS, Klaus, 21717 Deinste (DE); COHRS, Hans-Ulrich, 21640 Horneburg (DE); MEYER, Wilfried, 21614 Buxtehude (DE)
(74) Vertreter: Peterreins Schley
(86) Internationale Anmeldenummer: PCT/EP2013/065831
(87) Internationale Veröffentlichungsnummer: WO 2014/019961

(56) Entgegenhaltungen:
- EP-A1- 1 136 958
- DE-A1- 2 724 868
- DE-A1-102010 013 148
- JP-A- H05 217 055
- US-A- 3 983 646

## Beschreibung

Die Erfindung bezieht sich auf ein Verfahren zum Prüfen einer Münze nach Anspruch 1.

Seit langem sind sogenannte Bicolor-Münzen weltweit gebräuchlich, die aus einem inneren Kern und einem den Kern umgebenden Außenring bestehen. Kern- und Außenring sind aus verschiedenen metallischen Werkstoffen gefertigt. Aus DE 10 2010 013 148 ist auch bekannt, der Münze eine zusätzliche Materialkomponente hinzuzufügen in Form eines mittleren Ringes. Der mittlere Ring, der z.B. aus einem Polymer gefertigt oder einem Kompositmaterial, ist elektrisch isolierend und fest mit Außenring und Kern verbunden.

Die Prüfung von Bimetallmünzen erfolgt vorwiegend durch elektromagnetische Messverfahren. Es hat sich herausgestellt, dass beispielsweise durch Korrosion der Übergangswiderstand zwischen Kern und Außenring zu einer Verfälschung der Messergebnisse führt. Der Verfälschungseffekt ist umso stärker, je größer die Potentialunterschiede für die eingesetzten Metalle oder Legierungen sind.

In dem genannten Dokument ist ferner beschrieben, dass der mittlere Ring aus einem transparenten, halbtransparenten, opalisierenden und/oder Farbeffekte erzeugenden Material bestehen soll. Die Breite des mittleren Ringes wird mit vorzugsweise zwischen 0,5mm und 3mm angegeben.

Neben der Verbesserung der Prüfbarkeit dieser Münzen auf elektromagnetischem Wege wird auch eine verbesserte Unterscheidbarkeit gegenüber anderen herkömmlichen Münzen erreicht. Der Benutzer kann z.B. einen transparenten mittleren Ring durch Betrachtung einfach erkennen.

Beschrieben wird eine Münze, die sich mit Hilfe optischer Anordnungen gut detektieren lässt. Ferner liegt der Erfindung die Aufgabe zugrunde, ein Verfahren anzugeben, mit dem die einen mittleren Ring aufweisenden Münzen auf einfache und wirksame Weise detektiert werden können.

Diese Aufgabe wird durch die Merkmale des Anspruches 1 gelöst.

Die Münze nach Anspruch 1 ist dadurch gekennzeichnet, dass der mittlere Ring für elektromagnetische Wellen eines ersten Wellenlängenbereiches durchlässig und/oder für einen zweiten Wellenlängenbereich weniger durchlässig oder undurchlässig ist.

Läuft eine derartige Münze z.B. durch eine Lichtschranke, kann bei durchlässigem Material für den mittleren Ring die Anzahl der Lichtschrankensignale oder auch die Anzahl der Lichtschrankenunterbrechungen gezählt werden. Gleichzeitig können die einzelnen Zeiten der Lichtunterbrechung bzw. Lichtdurchlässigkeiten in Form von Signaländerungen bzw. Signaldauern festgehalten werden. Aus der Signalfolge, die sich daraus ergibt, lässt sich die Anwesenheit des transparenten oder lichtdurchlässigen Ringes erfassen, und aus den erfassten Zeiten die einzelnen Breiten des Außenringes, des lichtdurchlässigen mittleren Ringes und des metallischen Kerns bestimmen.

Nach einer Ausgestaltung der Erfindung ist das Material des mittleren Ringes lichtdurchlässig für den sichtbaren Wellenlängenbereich. Nach einer anderen Ausgestaltung der Erfindung ist das Material des mittleren Ringes lichtdurchlässig für den unsichtbaren Wellenlängenbereich. Nach einer weiteren Ausgestaltung der Erfindung ist das Material des mittleren Ringes lichtdurchlässig für den sichtbaren und unsichtbaren Wellenlängenbereich und undurchlässig für einen oder bestimmte Wellenlängenbereiche des sichtbaren oder unsichtbaren Lichtes, insbesondere für den IR-Bereich. Letztere Ausgestaltung der Erfindung ist besonders bevorzugt. Grund ist, dass in Münzprüfvorrichtungen Anwesenheits-Lichtschranken normalerweise mit IR-Licht arbeiten. Wenn der mittlere Ring aus durchsichtigem Material besteht, jedoch nicht durchlässig für IR-Licht ist, dann spricht die Sensoranordnung, die sowohl für IR-Licht als auch für sichtbares Licht empfindlich ist, unterschiedlich an, wenn sich eine Münze durch die optische Anordnung hindurchbewegt und die Sensoranordnung hindernisfrei oder nicht hindernisfrei bestrahlt wird. Andererseits liegt es im Rahmen der Erfindung, die Undurchlässigkeit des Materials für den mittleren Ring auch für einen sichtbaren Wellenlängenbereich vorzusehen, beispielsweise für den Rot-Bereich.

Nach einer anderen Ausgestaltung der Erfindung ist das Material des mittleren Ringes lichtdurchlässig für den sichtbaren Wellenlängenbereich und undurchlässig für mindestens einen bestimmten Wellenbereich des sichtbaren Lichtes. Eine andere Ausgestaltung der Erfindung sieht vor, dass das Material des mittleren Ringes lichtdurchlässig für den unsichtbaren Wellenbereich und durchlässig für mindestens einen bestimmten Wellenbereich des sichtbaren Lichtes ist.

Alle beschriebenen Möglichkeiten der Durchlässigkeit bzw. Nichtdurchlässigkeit für elektromagnetische Wellen im sichtbaren bzw. unsichtbaren Bereich lassen einfache Verfahren zur Diskriminierung von Münzen zu, die mit einem mittleren Ring aus elektrisch isolierendem Material versehen sind, das für mindestens einen begrenzten Spektralbereich des Lichts durchlässig ist.

Nach einer anderen Ausgestaltung der Erfindung weist der mittlere Ring einen anderen Reflexionsfaktor als der Kern oder der Außenring auf. Auch die Reflexionseigenschaft der Münzoberflächen lässt sich mit Hilfe einer optischen Anordnung erfassen, wenn sie denn eine andere ist als die des Außenrings bzw. des Kerns. So kann z.B. der mittlere Ring stärker reflektieren als der Kern oder der Außenring. Es versteht sich darüber hinaus, dass zusätzliche optisch erfassbare Eigenschaften des mittleren Rings mit Hilfe einer geeigneten optischen Anordnung detektiert werden können, beispielsweise Farbpigmente, UV-Stabilisatoren, fluoreszierende oder holografische Partikel usw.

Das Verfahren zum Prüfen einer Münze mit einem mittleren Ring aus elektrisch isolierendem Material geht aus von einer optischen Anordnung, durch welche sich die Münzen hindurchbewegen und dabei ein Signal erzeugen, das in einer Auswertevorrichtung ausgewertet wird zur Erzeugung eines Echt- oder Falschsignals. Erfindungsgemäß werden die Münzen von mindestens einem optischen Sender bestrahlt, und eine optische Anordnung empfängt das vom mittleren Ring durch ihn hindurchgehende Licht, und eine Auswertevorrichtung erzeugt ein Signal, wenn die Münzen durch die Sensoranordnung bewegt werden. Ist das Material des mittleren Ringes z.B. transparent, wird Licht im sichtbaren Wellenlängenbereich durch den mittleren Ring hindurchgelassen und kann auf die Sensoranordnung auftreffen und dort ein entsprechendes Signal erzeugen. Ist der mittlere Ring für Licht im unsichtbaren Wellenbereich durchlässig und die Sensoranordnung für dieses Licht empfindlich, kann ebenfalls ein Signal erzeugt werden, wenn unsichtbares Licht der Lichtquelle oder des optischen Sensors durch das Material des mittleren Ringes hindurch tritt und auf die Sensoranordnung auftrifft. So kann z.B. eine quer zur Laufrichtung der Münze liegende Lichtschranke vorgesehen werden und die Auswertevorrichtung zählt die Anzahl der Signaländerungen beim Passieren der Münze durch die Lichtschranke, wobei gleichzeitig die einzelnen Zeiten der Lichtunterbrechung bzw. Lichtdurchlässigkeit über die Signaldauer festgehalten werden.

Nach einer Ausgestaltung der Erfindung analysiert die Auswertevorrichtung das Signal der Sensoranordnung und erzeugt ein Echtsignal, wenn das Spektrum des empfangenen Lichts zu dem Material des mittleren Rings einer echten Münze korrespondiert. Wird z.B. vom optischen Sensor Weißlicht erzeugt, kann mit Hilfe einer Spektralanalyse auf der Seite der Sensoranordnung festgestellt werden, ob das Spektrum des hindurch gelassenen Lichtes dem entspricht, das vom Material des mittleren Ringes einer echten Münze üblicherweise bewirkt wird. Unter Umständen wird aus der Analyse bestimmt, ob das Licht des optischen Senders einen unsichtbaren Anteil hat oder nicht, um etwa zu prüfen, ob das Material des mittleren Ringes für das unsichtbare Licht undurchlässig ist.

Wenn vorstehend und nachstehend von elektromagnetischen Wellen bzw. Licht die Rede ist, dann wird hierunter Licht im weiten Bereich des sichtbaren und unsichtbaren Spektrums verstanden, soweit es mit den herkömmlichen und derzeit verfügbaren Elementen und Geräten ohne Schutzvorkehrungen verarbeitet werden kann.

Nach einer Ausgestaltung der Erfindung ist die Sensoranordnung für mindestens einen begrenzten Wellenbereich empfindlich. Nach einer anderen Ausgestaltung der Erfindung ist die Sensoranordnung für einen Wellenlängenbereich des sichtbaren Lichts empfindlich. Alternativ kann die Sensoranordnung für einen Wellenlängenbereich des unsichtbaren Lichts empfindlich sein. Nach einer anderen Ausgestaltung der Erfindung ist die Sensoranordnung für einen Wellenlängenbereich des sichtbaren und einen Wellenbereich des unsichtbaren Lichts empfindlich.

Es ist auch möglich, statt von der selektiven Empfindlichkeit der Sensoranordnung selbst auszugehen, dieser ein oder mehrere Filter vorzuschalten, welche bestimmte Wellenlängenbereiche des Lichts des optischen Senders hindurch lassen bzw. sperren.

Die Sensoranordnung enthält mindestens ein Sensorelement, beispielsweise in Form eines Fototransistors. Nach einer Ausgestaltung der Erfindung können auch zwei oder mehr Sensoren vorgesehen werden. Statt Sensoren mit einem engen Gesichtsfeld vorzusehen, ist nach einer Ausgestaltung der Erfindung denkbar, einen Flächen- oder Zeilensensor zu verwenden. Hierzu wird z.B. auf einer Seite des Münzkanals eine Lichtquelle verwendet, die Licht des durchlässigen und gesperrten Wellenlängenbereiches aussendet, z.B. Weißlicht. Auf der gegenüberliegenden Seite befindet sich ein lichtempfindlicher Flächen- oder Zeilensensor. Dieser Sensor ist vorzugsweise mindestens so breit wie die Bereite des mittleren Rings der Münze. In der Regel wird diese Ringbreite 1,0mm bis 1,5mm betragen. Die lichtempfindliche Sensoranordnung ist so ausgelegt, dass sie die beiden Wellenlängenbereiche, nämlich die des durchlässigen Lichts und auch die des gesperrten Wellenlängenbereichs, detektiert bzw. sichtbares und unsichtbares Licht. Im Ruhezustand erfasst die Sensoranordnung beide Wellenlängenbereiche, weil kein Gegenstand zwischen Sender und Empfänger liegt. Rollt hingegen die Münze mit dem mittleren Ring an der Sensoranordnung vorbei, werden zunächst alle Wellenlängen durch den metallischen Außenring gesperrt. Passiert das spezielle Material des mittleren Rings die Sensoranordnung, wird lediglich der gesperrte Wellenlängenbereich absorbiert, z.B. der IR-Bereich und nicht die anderen Wellenlängen. Dies ist dann ein auswertbares Merkmal, das zur Prüfung bzw. Diskriminierung der Münzen dient. Folgt bei dem beschriebenen Vorgang das Vorbeilaufen des Kerns an der Sensoranordnung, werden wieder alle Wellenlängen gesperrt. Anschließend erfolgt an einer zweiten Stelle das Passieren des mittleren Ringes an der Sensoranordnung und schließlich die zweite Seite des metallischen Außenrings.

Mit Hilfe der beschriebenen lichtempfindlichen Sensoranordnung kann die gesamte bestrahlte Fläche in ihrer Größe bestimmt werden sowie die Breite der einzelnen Bestandteile von Außenring und Kern.

Nach einer Ausgestaltung der Erfindung werden mit Hilfe der Signale der Sensoranordnung die mechanischen Abmessungen der Münzen bestimmt, insbesondere die Breite des Außenrings, die Breite des mittleren Rings, der Durchmesser des Kerns und der Durchmesser der Münze.

Die einfachste optische Anordnung zur Prüfung der dreigeteilten Münzen kann aus einer einzigen Lichtstrecke bestehen. Nach einer Ausgestaltung der Erfindung wird bevorzugt, die Münzen durch zwei optische Strecken zu bewegen, die jeweils einen optischen Sender und einen optischen Sensor aufweisen, wobei z.B. eine Strecke mit Wellenlängen des sichtbaren und die andere mit Wellenlängen des unsichtbaren Spektralbereichs arbeitet. Bei einer Lichtquelle, die sowohl Licht im sichtbaren als auch im unsichtbaren Bereich aussendet, werden z.B. beide optischen Sensoren aktiviert wenn sie das Licht empfangen. Ist der mittlere Ring aus einem Material, das für das unsichtbare Licht nicht transparent ist, empfängt nur ein Sensor der beiden optischen Strecken Licht, wenn der mittlere Ring durch die beiden optischen Strecken hindurchbewegt wird.

Alternativ kann auch vorgesehen werden, die Sensoranordnung für Wellenlängen im sichtbaren und im unsichtbaren Bereich gleichzeitig empfindlich zu machen und den optischen Sensor nacheinander zu aktivieren, um einmal Licht im sichtbaren und einmal Licht im unsichtbaren Bereich zu erzeugen. Hierfür können nach einer Ausgestaltung der Erfindung zwei optische Sender verwendet werden. Schließlich ist auch denkbar, den optischen Sensor kurzzeitig nacheinander unterschiedlich, d.h. für begrenzte Wellenlängenbereiche, empfindlich zu schalten.

Die Erfindung soll nachfolgend anhand von Zeichnungen näher erläutert werden.
- Fig. 1A: zeigt eine Draufsicht auf eine Münze aus drei Materialien.
- Fig. 1B: zeigt einen Schnitt durch die Darstellung nach Fig. 1A entlang der Linie B-B.
- Fig. 2: zeigt schematisch eine Münze nach den Fign. 1A und 1B beim Durchlaufen von zwei Lichtschranken L1 und L2.
- Fig. 3: zeigt die Ansprache der Lichtschranken für unterschiedliche Materialien des mittleren Rings der Münzen.
- Fig. 4: zeigt eine ähnliche Anordnung wie Fig. 2 mit zwei Lichtschranken übereinander.
- Fig. 5: zeigt im Schnitt eine optische Anordnung zur Durchführung des erfindungsgemäßen Verfahrens.
- Fig. 6: zeigt eine ähnliche Anordnung wie Fig. 2 mit einem Zeilen- oder Flächendetektor für die optische Anordnung.
- Fig. 7: zeigt im Schnitt die optische Anordnung entsprechend Fig. 6 zur Durchführung des erfindungsgemäßen Verfahrens.

In den Fign. 1A und 1B ist eine aus drei Teilen bestehende Münze gezeigt, nämlich mit einem Kern 1 aus einem ersten metallischen Material, einem Außenring 2 aus einem zweiten metallischen Material und einem mittleren Ring 3 aus einem elektrisch isolierenden Material, beispielsweise einem Polymer. Außerdem kann das Material des mittleren Ringes 3 lichtdurchlässig bzw. transparent sein. Die Dicke des Kerns 1 beträgt dd und die Dicke des Außenrings 2 beträgt dr.

In Fig. 2 ist eine Münzlaufbahn 20 gezeigt, der entlang die Münze 10 rollt. Im Abstand a sind zwei Lichtschranken L1 und L2 angeordnet, die eine Höhe h über der Münzlaufbahn 20 aufweisen. Die Lichtschranken bestehen z.B. aus mindestens einem optischen Sender und einem optischen Empfänger oder Sensor auf unterschiedlichen Seiten des Weges der Münze 10. Die Lichtschranke L1 arbeitet mit Licht im sichtbaren Wellenlängenbereich, und die Lichtschranke 2 arbeitet im IR-Wellenlängenbereich. Während die Münze 10 die Lichtschranken L1 und L2 passiert, werden mit den Unterbrechungen der Lichtschranken Zeitaufnahmen gemacht. Die Unterbrechung erfolgt das erste Mal mit einlaufender Randkante der Münze 10 in die Lichtschranke L1 und stellt den Zeitpunkt t0 in Fig. 3a dar. In diesem Moment werden beide Wellenlängenbereiche (durchlässig und nicht durchlässig) gesperrt. Passiert jedoch die Kante des Übergangs vom metallischen Außenring auf den mittleren Ring die Lichtschranke L1, wird der durchlässige Wellenbereich vom optischen Sensor der Lichtschranke L1 detektiert, was durch den Zeitpunkt t1 dargestellt ist. Mit dem Übergang vom mittleren Ring auf den metallischen Kern sind wieder beide Wellenlängenbereiche gesperrt. Dies tritt zum Zeitpunkt t2 ein. Mit dem weiteren Passieren der zweiten Hälfte der Münze 10 werden analog die Zeitpunkte t3, t4 und t5 ermittelt. Aus den ermittelten Zeitabschnitten t0 bis t1, t1 bis t2, t2 bis t3, t3 bis t4 und t4 bis t5 können die einzelnen Ringbreiten bzw. der Kerndurchmesser sowie der gesamte Münzdurchmesser bestimmt werden. Derartige Bestimmungen sind an sich bekannt, wie in DE 27 24 868, EP 0 839 364 und EP 0 694 888 offenbart. Die ermittelten einzelnen Ringbreiten können als Sicherheitsmerkmale benutzt werden.

Die Lichtschranke L2 ist in gleichem Abstand zur Laufbahn 20 positioniert wie die Lichtschranke L1, und der Abstand L1 zu L2 ist bekannt. Aus diesen Vorgaben lassen sich die mechanischen Abstände der Münzen berechnen. Die Lichtschranke L2 ist für einen bestimmten Wellenlängenbereich, beispielsweise Infrarotlicht, ausgelegt. Für diesen bestimmten Wellenlängenbereich werden jetzt keine Signaländerungen bei t11 und t12, t13 und t14 erkannt, sondern erst wieder zu t15, wenn die gesamte Münze 10 die Lichtschranke L2 passiert hat, weil das Material des mittleren Ringes das IR-Licht nicht durchlässt Dies ergibt sich aus der graphischen Darstellung von Fig. 3a unten. Fig. 3b zeigt den Vorgang, wenn eine Münze mit einem Material des mittleren Rings geprüft wird, was für IR-Licht durchlässig ist. Man erkennt, dass dann für die Lichtschranken L1 und L2 gleiche Signalverläufe erzeugt werden. Dies ist somit ein gutes Diskriminierungsmerkmal zur Ermittlung von Münzen, die mit einem falschen Material für den mittleren Ring versehen sind.

Fig. 3c zeigt den Signalverlauf für die beiden Lichtschranken L1 und L2 sowohl für eine herkömmliche Bicolor-Münze als auch für eine mit einem mittleren Ring versehene Münze, wo das Material für den mittleren Ring sowohl für das sichtbare als auch das unsichtbare Licht undurchlässig ist.

Insgesamt werden folgende Sicherheitsmerlanale erkennbar:
Material mittlerer Ring mit durchlässigem sichtbarem Licht
Material mit gesperrtem IR-Licht
Breiten des Außenrings links und rechts
Breite des Materials des mittleren Rings links und rechts
Kerndurchmesser

In Fig. 4 sind vier Lichtschranken aus jeweils einem optischen Sender und einem optischen Empfänger, die mit 11 bzw. 11' und 12 bzw. 12' gekennzeichnet sind, übereinander angeordnet in einem Abstand h bzw. h' von der Münzlaufbahn 20 und in einem Abstand a zueinander. Bewegt sich eine herkömmliche Münze mit kleinerem Durchmesser durch die Lichtschranken 11 und 12, wird ein Signalverlauf t1 und t2 erzeugt. Für eine Münze mit größerem Durchmesser werden zusätzlich ähnliche Signalverläufe von den Lichtstrecken 11' und 12' erzeugt. Liegen hingegen die Lichtschranken in Höhe eines mittleren Rings gemäß Fig. 1A oder 1B, können wiederum ähnliche Signalverläufe für 11 und 12 sowie 11' und 12' erzeugt werden, wie diese in Verbindung mit Fig. 3 beschrieben wurden.

In Fig. 5 ist eine Hauptplatte 30 und eine Schwenkplatte 32 dargestellt, wobei letztere die Münzlaufbahn 20 bildet. In der Platte 32 ist eine LED 34 eingelassen, die eine Münze 10 bestrahlt, wenn sie entlang der Laufbahn 20 an der LED entlangläuft. In der Hauptplatte ist ein Phototransistor 36 angeordnet, der mit einem optischen Element 38 zusammenwirkt, das eine Linsenwirkung erzeugt und mit einem im Durchmesser kleinen Abschnitt 40 in einer Ausnehmung 42 der Hauptplatte 30 hinein steht und das von der LED erzeugte Licht empfängt, soweit es entweder von der Münze 10 nicht gesperrt oder von einem Bereich der Münze 10 hindurchgelassen wird, wie dies in Verbindung mit den obig beschriebenen Figuren der Fall ist.

Anstelle eines punktförmigen Empfängers für das Licht der LED 34 kann auch ein Zeilen- oder Flächensensor vorgesehen werden in vertikaler und oder horizontaler Anordnung, wie dies bei 44 bzw. 46 in Fig. 6 gezeigt ist. In Fig. 7 ist der Zeilensensor 46 in horizontaler Anordnung dargestellt, der von der LED 34 über die gesamte Breite bestrahlt wird und auf diese Weise Licht von der LED 34 zu empfangen, das entweder von der Münze nicht gesperrt bzw. von dieser durchgelassen wird.

## Patentansprüche

1. Verfahren zum Prüfen von Münzen, die einen Kern (1) aus einem ersten Metall, einen Außenring (2) aus einem zweiten Metall und einen zwischen Kern (1) und Außenring (2) angeordneten Ring (3) aus elektrisch isolierendem Material aufweist, das für einen ersten Wellenlangenbereich für Licht durchlässig und für einen zweiten Wellenlangenbereich für Licht undurchlässig oder weniger durchlässig ist, bei welchem Verfahren die Münzen durch eine optische Anordnung bewegt werden und Signale in der optischen Anordnung von einer Auswertevorrichtung ausgewertet werden zur Erzeugung eines Echt- oder Falschsignals, wobei die Münzen von einem optischen Sender mit Licht bestrahlt werden und eine optische Sensoranordnung das durch den mittleren Ring (3) hindurchtretende Licht empfängt und die Auswertevorrichtung das Signal der Sensoranordnung analysiert und ein Echtsignal erzeugt, wenn das Spektrum des empfangenen Lichts zu dem Material des mittleren Rings einer echten Münze korrespondiert.

2. Verfahren nach Anspruch 1, **dadurch gekennzeichnet, dass** die Sensoranordnung für mindestens einen begrenzten Wellenlängenbereich empfindlich ist.

3. Verfahren nach Anspruch 1 oder 2, **dadurch gekennzeichnet, dass** die Sensoranordnung für einen Wellenlängenbereich des sichtbaren Lichtes empfindlich ist.

4. Verfahren nach Anspruch 1 oder 2, **dadurch gekennzeichnet, dass** die Sensoranordnung für einen Wellenlängenbereich des unsichtbaren Lichtes empfindlich ist.

5. Verfahren nach Anspruch 1 oder 2, **dadurch gekennzeichnet, dass** die Sensoranordnung für einen Wellenlängenbereich des sichtbaren und einen Wellenlangenbereich des unsichtbaren Lichtes empfindlich ist.

6. Verfahren nach Anspruch 5, **dadurch gekennzeichnet, dass** zwei Sensoren vorgesehen werden.

7. Verfahren nach einem der Ansprüche 1 bis 6, **dadurch gekennzeichnet, dass** das Licht von einer LED erzeugt wird.

8. Verfahren nach einem der Ansprüche 1 bis 7, **dadurch gekennzeichnet, dass** als Sensor ein Phototransistor verwendet wird.

9. Verfahren nach einem der Ansprüche 1 bis 8, **dadurch gekennzeichnet, dass** die Sensoranordnung einen Flächen- oder Zeilensensor verwendet.

10. Verfahren nach einem der Ansprüche 1 bis 9, **dadurch gekennzeichnet, dass** mit Hilfe der Signale der Sensoranordnung die mechanischen Abmessungen der Münze bestimmt werden, insbesondere Breite des Außenrings, Breite des mittleren Rings, Durchmesser des Kerns und Durchmesser der Münze.

11. Verfahren nach einem der Ansprüche 1 bis 10, **dadurch gekennzeichnet, dass** die Münzen durch zwei optische Strecken aus jeweils einem optischen Sender und einem optischen Sensor laufen, wobei eine Strecke mit Wellenlängen im sichtbaren und die andere mit Wellenlängen im unsichtbaren Spektralbereich arbeitet.

12. Verfahren nach einem der Ansprüche 1 bis 11, **dadurch gekennzeichnet, dass** die Sensoranordnung für Wellen in sichtbaren und im unsichtbaren Spektralbereich empfindlich ist und der optische Sender kurzzeitig nacheinander aktiviert wird und einmal Licht im sichtbaren und zum anderen Licht im unsichtbaren Spektralbereich erzeugt.

13. Verfahren nach Anspruch 12, **dadurch gekennzeichnet, dass** zwei optische Sensoren unterschiedlicher Empfindlichkeit verwendet werden.

## Claims

1. Method for testing coins having a core (1) made of a first metal, an outer ring (2) made of a second metal and a ring (3) arranged between the core (1) and the outer ring (2), with the ring being made of electrically insulating material that is transmissive for light for a first wavelength range and is opaque or less transmissive for light for a second wavelength range, in which method the coins are moved through an optical arrangement and signals in the optical arrangement are evaluated by an evaluation apparatus for generating an authenticity or forgery signal, wherein the coins are irradiated with light by an optical transmitter, and an optical sensor arrangement receives the light passing through the central ring (3), and the evaluation apparatus analyses the signal of the sensor arrangement and generates an authenticity signal if the spectrum of the received light corresponds to the material of the central ring of an authentic coin.

2. Method according to Claim 1, **characterized in that** the sensor arrangement is sensitive for at least one limited wavelength range.

3. Method according to Claim 1 or 2, **characterized in that** the sensor arrangement is sensitive for a wavelength range of visible light.

4. Method according to Claim 1 or 2, **characterized in that** the sensor arrangement is sensitive for a wavelength range of invisible light.

5. Method according to Claim 1 or 2, **characterized in that** the sensor arrangement is sensitive for a wavelength range of visible light and a wavelength range of invisible light.

6. Method according to Claim 5, **characterized in that** two sensors are provided.

7. Method according to one of Claims 1 to 6, **characterized in that** the light is generated by an LED.

8. Method according to one of Claims 1 to 7, **characterized in that** a phototransistor is used as the sensor.

9. Method according to one of Claims 1 to 8, **characterized in that** the sensor arrangement uses an area-scan or line-scan sensor.

10. Method according to one of Claims 1 to 9, **characterized in that** the mechanical dimensions of the coin, in particular the width of the outer ring, the width of the central ring, the diameter of the core and the diameter of the coin, are determined with the aid of the signals of the sensor arrangement.

11. Method according to one of Claims 1 to 10, **characterized in that** the coins pass through two optical paths made up in each case of an optical transmitter and an optical sensor, wherein one path operates with wavelengths in the visible spectral range and the other operates with wavelengths in the invisible spectral range.

12. Method according to one of Claims 1 to 11, **characterized in that** the sensor arrangement is sensitive for waves in the visible and in the invisible spectral ranges and the optical transmitter is activated briefly in succession and alternately generates light in the visible spectral range and light in the invisible spectral range.

13. Method according to Claim 12, **characterized in that** two optical sensors having different sensitivities are used.

## Revendications

1. Procédé pour vérifier des pièces de monnaie comprenant une partie intérieure (1) en un premier métal, une bague extérieure (2) en un second métal, et une bague (3) en un matériau électriquement isolant située entre la partie intérieure (1) et la bague extérieure (2), laquelle bague est perméable à une lumière se situant dans une première gamme de longueurs d'onde et imperméable ou moins perméable à une lumière se situant dans une seconde gamme de longueurs d'onde, procédé selon lequel les pièces de monnaie sont déplacées à travers un dispositif optique et des signaux sont évalués dans le dispositif optique par un dispositif d'évaluation pour générer un signal de validité ou d'invalidité, dans lequel les pièces de monnaie sont exposées à de la lumière par un émetteur optique et un système de capteur optique reçoit la lumière passant à travers la bague intermédiaire (3) et le dispositif d'évaluation évalue le signal provenant du système de capteur et génère un signal de validité lorsque le spectre de la lumière reçue correspond au matériau de la bague intermédiaire d'une pièce de monnaie valide.

2. Procédé selon la revendication 1, **caractérisé en ce que** le système de capteur est sensible à au moins une gamme de longueurs d'onde limitée.

3. Procédé selon la revendication 1 ou 2, **caractérisé en ce que** le système de capteur est sensible à une gamme de longueurs d'onde de lumière visible.

4. Procédé selon la revendication 1 ou 2, **caractérisé en ce que** le système de capteur est sensible à une gamme de longueurs d'onde de lumière non visible.

5. Procédé selon la revendication 1 ou 2, **caractérisé en ce que** le système de capteur est sensible à une gamme de longueurs d'onde de lumière visible et à une gamme de longueurs d'onde de lumière non visible.

6. Procédé selon la revendication 5, **caractérisé en ce qu'**il est prévu deux capteurs.

7. Procédé selon l'une des revendications 1 à 6, **caractérisé en ce que** la lumière est générée par une LED.

8. Procédé selon l'une des revendications 1 à 7, **caractérisé en ce qu'**un phototransistor est utilisé en tant que capteur.

9. Procédé selon l'une des revendications 1 à 8, **caractérisé en ce que** le système de capteur utilise un capteur de surface ou linéaire.

10. Procédé selon l'une des revendications 1 à 9, **caractérisé en ce que** les dimensions mécaniques de la pièce de monnaie sont déterminées à l'aide des signaux du système de capteur, en particulier la largeur de la bague extérieure, la largeur de la bague intermédiaire, le diamètre de la partie centrale et le diamètre de la pièce de monnaie.

11. Procédé selon l'une des revendications 1 à 10, **caractérisé en ce que** les pièces de monnaie passent à travers deux chemins optiques respectivement constitués d'un émetteur optique et d'un capteur optique, dans lequel une partie fonctionne à des longueurs d'onde se situant dans le domaine spectral visible et l'autre à des longueurs d'onde se situant dans le domaine spectral non visible.

12. Procédé selon l'une des revendications 1 à 11, **caractérisé en ce que** le système de capteur est sensible à des ondes se situant dans le domaine spectral visible et dans le domaine spectral non visible et **en ce que** l'émetteur optique est activé brièvement successivement et génère de la lumière se situant dans le domaine spectral visible d'une part et dans le domaine spectral invisible d'autre part.

13. Procédé selon la revendication 12, **caractérisé en ce que** deux capteurs optiques de sensibilité différente sont utilisés.
